# EUROPÄISCHE PATENTSCHRIFT

(11) **EP 0 428 825 B1**
(45) Veröffentlichungstag und Bekanntmachung des Hinweises auf die Patenterteilung: **26.08.1992**
(21) Anmeldenummer: 90113015.3
(22) Anmeldetag: 07.07.1990
(51) Int. Cl.: F41A 9/16

(54) **Lademanipulator für einen Vorderladermörser**
Loading tray for a muzzle loaded mortar
Chargeur pour mortier à chargement par la bouche

(30) Priorität: 24.11.1989 DE 3938900
(43) Veröffentlichungstag der Anmeldung: 29.05.1991
(73) Patentinhaber: Rheinmetall GmbH, 40880 Ratingen (DE)
(72) Erfinder: Heintz, Wolfgang, D-4000 Düsseldorf 13 (DE); Lipp, Herbert, D-4000 Düsseldorf 30 (DE); Zielinski, Erich, D-4000 Düsseldorf (DE)

(56) Entgegenhaltungen:
- EP-A- 0 066 161
- EP-A- 0 066 192
- DE-C- 728 266
- US-A- 2 598 766

## Beschreibung

Die Erfindung betrifft einen Lademanipulator für einen Vorderladermörser nach den im Oberbegriff des Patentanspruches 1 angegebenen Merkmalen.

Bei einem derartigen aus der DE-A-3.436.369 bekannten Lademanipulator ist dieser zum Beladen des Waffenrohres über eine am Waffenrohr befestigte Parallelführung unter Panzerschutz aus einer Beladeposition vor das Waffenrohr schwenkbar. Das Waffenrohr ist um eine Schildzapfenachse hochschwenkbar und durch einen drehbaren Turm seitenrichtbar. Nachteilig bei dieser Anordnung ist, daß das Waffenrohr bei einem verkantet im Gelände stehenden Trägerfahrzeug nicht parallel zu einer horizontalen Ebene seiten- und höhenrichtbar ist.

Eine Möglichkeit, dieses Waffenrohr bei einem verkantet im Gelände stehenden Trägerfahrzeug zu horizontieren, bietet der Einbau einer aus der EP-A-176 776 bekannten Vorrichtung zum Horizontieren einer drehbaren Waffenplattform. Schwierigkeiten bereitet dann allerdings, die Zuführbewegung des Lademanipulators in die jeweilige variable Seiten- und Höhenrichtstellung des Waffenrohres mit der ortsfesten Munitionsentnahmestellung des Trägerfahrzeuges in Einklang zu bringen.

Aufgabe der Erfindung ist es, den eingangs genannten Lademanipulator derartig zu verbessern, daß bei einem verkantet im Gelände stehenden Trägerfahrzeug Geschosse aus einer örtlich unveränderbaren Ladeluke des Trägerfahrzeuges einem Waffenrohr eines Vorderladermörsers zugeführt werden können, wobei das Waffenrohr auf einer aus der EP-A-176 776 bekannten horizontierten Waffenplattform angeordnet ist und in jeder Seiten- und Höhenrichtstellung beladbar sein soll.

Gelöst wird diese Aufgabe durch die im kennzeichnenden Teil des Patentanspruches 1 angegebenen Merkmale.

Die erfindungsgemäße Lagerung des Lademanipulators in einem um das Waffenrohr bzw. die Waffenrohrwiege in Umfangsrichtung drehbaren Kardanring und Anbindung eines innerhalb eines fahrzeugfesten Lagers verschieb- und verschwenkbaren Positionierers garantieren vorteilhaft eine kurzzeitige Zuführmöglichkeit der Geschosse aus einer in dem Trägerfahrzeug angeordneten Ladeluke direkt in die einschubbereite Stellung vor das Waffenrohr. Der Kardanring gestattet dabei eine beliebige Einnahme des Waffenrohres in Seiten- und Höhenrichtung und bestimmt in Verbindung mit dem Positionierer formschlüssig einen variablen Neigungswinkel für die jeweilige Zuführebene der Ladeschwinge von der Ladeluke bis zur Rohrmündung. Obwohl die Schildzapfenachse des Waffenrohres parallel zur horizontierten Waffenplattform angelenkt ist, ermöglicht der Verbund Kardanring-Positionierer bei einem verkantet im Gelände stehenden Trägerfahrzeug und somit bei einem schief zur Waffenplattform stehenden Fahrzeugdach eine stets sichere Einnahme einer gleichbleibenden Beladeposition der Ladeschwinge in unmittelbarer Nachbarschaft zur ortsfesten Ladeluke. Der Positionierer und die Ladeschwinge können zum Waffenrohr gegenüberliegend oder raumsparend gemeinsam auf der Seite der Ladeluke angeordnet sein.

Die Erfindung wird anhand zweier Ausführungsbeispiele in den nachfolgenden Zeichnungen näher erläutert.

Es zeigt:
Fig. 1 den heckseitigen Bereich eines Trägerfahrzeuges, teilweise in einem Längsschnitt, in dem die Befestigung eines Vorderladermörsers auf einer horizontierbaren Waffenplattform und eine Anordnung eines Lademanipulators mit einem Positionierer ersichtlich sind.
Fig. 2 einen in der Figur 1 mit II-II gekennzeichneten Schnittverlauf,
Fig. 3 einen in der Figur 2 mit III-III gekennzeichneten Schnittverlauf,
Fig. 4 den Lademanipulator mit Positionierer gemäß einer in der Figur 3 mit IV gekennzeichneten Ansicht,
Fig. 5 das Waffenrohr mit einem Lademanipulator nach einer in der Figur 3 mit IV gekennzeichneten Ansicht, in der der Positionierer auf der Seite des Lademanipulators angeordnet ist,
Fig. 6 Lagerung des Waffenrohres auf einer horizontierbaren Waffenplattform in einer gegenüber der Figur 1 vergrößerten Darstellung,
Fig. 7 die Bewegungsbahn des Lademanipulators in einer schematischen Darstellung.

Die Figur 1 verdeutlicht die Anordnung eines Vorderladermörsers 12, beispielsweise auf dem Dach 42 eines Trägerfahrzeuges 24. Das Waffenrohr 16 des Vorderladermörsers 12 ist in dem dargestellten Beispiel in einem Wiegenrohr 30 gelagert und kann bei einer Schußabgabe um den Hub s zurück- und vorlaufen. Das Wiegenrohr 30 oder in nicht dargestellter Weise das Waffenrohr 16 sind um eine Schildzapfenachse 14 in einem für Steilfeuerwaffen typischen Winkelbereich α (Fig. 3) höhenrichtbar. Damit das Waffenrohr 16 bzw. das Wiegenrohr 40 bei einem verkantet im Gelände stehenden Trägerfahrzeug 24 problemlos seiten- und höhenrichtbar ist, sind die auf der Schildzapfenachse 14 angeordneten Schildzapfen in einer Waffenplattform 56 gelagert, die von einer im Fahrzeugdach 42 angeordneten Vorrichtung 54 horizontierbar ist.

Zur Gewährleistung eines unter Panzerschutz durchzuführenden Transportes von in einem Innenraum 22 des Trägerfahrzeuges 24, beispielsweise in einem Endlosmagazin 25 (Fig. 2), gelagerten Geschossen 26 vor die Rohrmündung 28 eines beliebig in Schußrichtung ausgerichteten Waffenrohres 16, ist ein Lademanipulator 10 vorgesehen. Der Lademanipulator 10 enthält eine Ladeschwinge 20 die vor der Schildzapfenachse 14 in einem gegenüber dem Wiegenrohr 30 bzw. Waffenrohr 16 gleitfähigen Kardanring 34 gelagert ist und an ihrem anderen Ende für den Transport der Geschosse 26 vor die Rohrmündung 28 eine Ladeschale 36 trägt.

Für den Schwenkvorgang des Lademanipulators 10 sind außenseitig am Kardanring 34 auf einer gemeinsam Achse 18 gegenüberliegende Gelenke 19 (Fig. 4) vorgesehen, die derartig ausgebildet sind, daß eine zusätzliche Aufnahme eines die Lage des Lademanipulators 10 gegenüber einer auf dem Fahrzeuggehäuse 41, insbesondere auf dem Fahrzeugdach 42, angeordneten Ladeluke 62 bestimmenden Positionierers 38 gewährleistet ist. Der Positionierer 38 ist an dem vom Kardanring 34 abgewandten Ende schwenkbeweglich und axial verschiebbar in einem auf dem Fahrzeuggehäuse 41 bzw. Fahrzeugdach 42 angeordneten Lager 44 befestigt.

Durch die Gleitfähigkeit des Kardanringes 34 auf dem Wiegenrohr 30 bzw. Waffenrohr 16 einerseits und durch die Verschieb- und Verschwenkbarkeit des Positionierers 38 in dem fahrzeugfesten Lager 44 andererseits, kann der Kardanring 34 stets in der Stellung gehalten werden, in der eine direkte Zuführmöglichkeit des Lademanipulators 10 auf einer in der Fig. 7 dargestellten Bewegungsebene 68 zwischen einer ortsfesten Beladeposition 64, beispielsweise parallel zur Fahrzeuglängsachse 43, und einer veränderlichen Ladeposition 66 möglich ist.

Der Kardanring 34 gewährleistet durch seine Anordnung vor der Schildzapfenachse 14 eine störungsfreie Gleitbewegung des Wiegenrohres 30 bzw. Waffenrohres 16 in Umfangsrichtung 32. Diese Gleitbewegung tritt beispielsweise während des Ausrichtens des Waffenrohres 16 in Seitenrichtung bzw. beim Ausgleichen eines bekannten nicht dargestellten Verkantungswinkels des Fahrzeuges 24 durch die horizontierbare Waffenplattform 56 auf.

Der Positionierer 38 kann hingegen durch seine Längsverschieblichkeit und Schwenkmöglichkeit innerhalb des fahrzeugfesten Lagers 44 den Seiten- und Höhenrichtbewegungen des Waffenrohres 16 sowie den Ausgleichbewegungen des Waffenrohres 16 gegenüber einem vorbeschriebenen Verkantungswinkel des Fahrzeuges 24 auf einfache Weise folgen.

Die Fig. 1 läßt im Zusammenhang mit der Figur 6 erkennen, daß das Waffenrohr 16 von einem Richtschützen 70 über eine nicht näher beschriebene Vorrichtung seiten- und höhenrichtbar ist. Zum Ausrichten benutzt der Richtschütze 70 ein an sich bekanntes Rundblickfernrohr 74.

Die in den Figuren 1 und 6 dargestellte Vorrichtung 54 zum Horizontieren der Waffenplattform 56 ist in der EP-A-176 776 ausreichend offenbart, so daß eine weitere Beschreibung entbehrlich ist.

Die Fig. 2 zeigt anschaulich den Beladevorgang der Ladeschale 36, der beispielsweise manuell durch einen Ladeschützen 76 erfolgen kann. Der Ladeschütze 76 entnimmt dabei jeweils ein Geschoß 26 einem intermittierend umlaufenden Magazin 25 und übergibt es durch die Ladeluke 62 hindurch der Ladeschale 36, die dabei auf nicht dargestellte Weise automatisch oder manuell geöffnet werden kann.

Die Beladezone der Ladeschale 36 ist seitlich durch Wände 78 geschützt. Die Ladeluke 62 ist auf nicht dargestellte Weise verschließbar.

Die Figuren 3 und 4 lassen erkennen, daß der axial verschiebliche Lagerbolzen 48 des Positionierers 38 innerhalb eines Kugelgelenkes 50 des fahrzeugfesten Lagers 44 gelagert ist, welches einen derartigen Schwenkbereich aufweist, daß der Positionierer 38 den Höhen- und Seitenrichtbewegungen des Waffenrohres 16 und der Verkantung des Trägerfahrzeuges 24 gegenüber dem Waffenrohr 16 folgen kann.
Der Positionierer 38 ist stabil als Führungsgabel ausgebildet, wobei jeder Gabelarm 39 in je einem außenseitig am Kardanring 34 gegenüberliegend angeordneten Gelenk 19 gelagert ist. Der in Axialrichtung 46 verschiebliche und um die Mitte des Lagers 44 schwenkbare Bolzen 48 ist für eine Auswechselung lösbar an dem äußeren Ende 40 der Führungskabel 38 durch eine Schraubverbindung 60 angeschlossen.

Die Figuren 3 und 4 verdeutlichen desweiteren, daß der Kardanring 34 als zylindrische Buchse ausgebildet ist, die in Axialrichtung des Wiegen- bzw. Waffenrohres durch ein lösbares Formschlußmittel 52, beispielsweise eine Mutter, auf dem Waffenrohr 16 oder auf dem Wiegenrohr 30 arretiert ist.

Die Fig. 5 zeigt in einem weiteren Ausführungsbeispiel, daß der Positionierer 38 zwischen nur einem am Kardanring 34 angeschlossenen Gelenk 19 und dem fahrzeugfesten Lager 44 einarmig ausgebildet sein kann. Besonders raumsparend kann dabei das fahrzeugfeste Lager 44 des Positionierers 38 auf der Seite einer für die Ladeschwinge 20 vorgesehenen Ladeluke 62 mit dem Fahrzeuggehäuse 41 verbunden sein. Bei dieser Ausführungsvariante werden durch die Richtvorgänge des Waffenrohres 16 hervorgerufene seitliche Auslenkungen der Ladeschale 36 im Bereich der Ladeluke 62 auf ein Minimum reduziert.

Die Figuren 5 und 6 verdeutlichen, daß der Lademanipulator 10 zur Durchführung des Ladevorganges beispielsweise durch eine hydraulische Kolbenzylindereinheit 80 um die Achse 18 vor die Rohrmündung 28 und zur Durchführung des Beladevorganges in die Beladeposition 64 schwenkbar ist.

Die Fig. 6 verdeutlicht auch in besonderem Maße die Lagerung der Waffenrohrwiege 30 in der horizontierbaren Waffenplattform 56 und die Lage des darüber befindlichen Kardanringes 34. Die Waffenplattform 56 ist dabei derartig ausgebildet, daß maximale Schußbelastungen vorzugsweise in einem Höhenrichtbereich α des Waffenrohres 16 zwischen 35° und 90 °zum Trägerfahrzeug 24 aufgenommen werden können. Die Ausbildung der in der EP-A-176 776 näher beschriebenen Waffenplattform 56 gestattet eine unmittelbare Anordnung des Kardanringes 34 vor dem Wiegenrohr 30, so daß der Abstand der Achse 18 zur Schildzapfenachse 14 gering ist. Aus diesem geringen Achsabstand resultieren insbesondere bei einem maximalen Seitenrichtvorgang des Waffenrohres 16 akzeptable seitliche Auslenkungen der Ladeschale 36 im vorgesehenen Beladebereich der Ladeluke 62.

Die Fig. 7 verdeutlicht, daß die mit dem Lademanipulator 10 verbundene Ladeschale 36 keine separaten Seiten- und Höhenrichtbewegungen z. B. in einer horizontalen Ebene 82 und in einer vertikalen Ebene 84 benötigt, sondern unmittelbar auf direktem Weg in einer von der jeweiligen Lage der Waffenrohrseelenachse 17 und beispielsweise der Fahrzeuglängsachse 43 gebildeten Ebene 68 bewegt werden kann.

### Bezugszeichenliste

- 10: Lademanipulator
- 12: Vorderladermörser
- 14: Schildzapfenachse
- 16: Waffenrohr
- 17: Seelenachse
- 18: Achse
- 19: Gelenk
- 20: Ladeschwinge
- 22: Innenraum
- 24: Trägerfahrzeug
- 25: Magazin
- 26: Geschoß
- 28: Rohrmündung
- 30: Waffenrohrwiege
- 32: Umfangsrichtung
- 34: Kardanring
- 36: Ladeschale
- 38: Positionierer
- 39: Arm
- 40: Ende
- 41: Fahrzeuggehäuse
- 42: Fahrzeugdach
- 43: Fahrzeuglängsachse
- 44: Lager
- 46: Axialrichtung
- 48: Lagerbolzen
- 50: Kugelgelenk
- 52: Formschlußmittel
- 54: Vorrichtung
- 56: Waffenplattform
- 58: Versteifungsmittel
- 60: Schraubverbindung
- 62: Ladeluke
- 64: Beladeposition
- 66: Ladeposition
- 68: Bewegungsebene
- 70: Richtschütze
- 72: Vorrichtung
- 74: Rundblickfernfohr
- 76: Ladeschütze
- 78: Schutzwand
- 80: Kolbenzylindereinheit
- 82: Ebene
- 84: Ebene
- s: Hub
- α: Winkelbereich

## Patentansprüche

1. Lademanipulator (10) für einen Vorderladermörser (12) mit einer vor der Schildzapfenachse (14) des Waffenrohres (16) um eine weitere Achse (18) schwenkbaren Ladeschwinge (20), die zum Transport eines in dem Innenraum (22) eines gepanzerten Trägerfahrzeuges (24) gelagerten Geschosses (26) vor die Rohrmündung (28) eine Ladeschale (36) trägt,
**gekennzeichnet durch** folgende Merkmale:
a) das Waffenrohr (16) oder eine Waffenrohrwiege (30) enthalten vor der Schildzapfenachse (14) einen ihre freie in Umfangsrichtung (32) weisende Beweglichkeit gewährleistenden Kardanring (34), an dem für eine gemeinsame Aufnahme der Ladeschwinge (20) und eines Positionierers (38) der Ladeschwinge (20) die weitere Achse (18) angeordnet ist;
b) der Positionierer (38) ist an dem vom Kardanring (34) abgewandten Ende schwenkbeweglich und axial verschiebbar in einem auf dem Fahrzeuggehäuse (41) angeordneten Lager (44) befestigt.

2. Lademanipulator nach Anspruch 1,
**dadurch gekennzeichnet,** daß der Positionierer (38) einen durch das fahrzeugfeste Lager (44) hindurchgehenden Lagerbolzen (48) enthält, der eine derartige Länge aufweist, daß er während eines Höhenrichtvorganges des Waffenrohres (16) und den dabei auftretenden Relativbewegungen (46) zwischen der am Kardanring (34) vorhandenen Achse (18) und der Schildzapfenachse (14) formschlüssig vom Lager (44) erfaßt wird.

3. Lademanipulator nach Anspruch 1 oder 2,
**dadurch gekennzeichnet,** daß der axial verschiebliche Lagerbolzen (48) des Positionierers (38) innerhalb eines Kugelgelenkes (50) des fahrzeugfesten Lagers (44) gelagert ist, welches einen derartigen Schwenkbereich aufweist, daß der Positionierer (38) den Höhen- und Seitenrichtbewegungen des Waffenrohres (16) und der Verkantung des Trägerfahrzeugs (24) gegenüber dem Waffenrohr (16) folgen kann.

4. Lademanipulator nach einem der Ansprüche 1 bis 3,
**dadurch gekennzeichnet,** daß der Positionierer (38) als Führungsgabel ausgebildet ist, deren jeweiliger Gabelarm (39) in je einem außenseitig am Kardanring (34) gegenüberliegend angeordneten Gelenk (19) gelagert ist.

5. Lademanipulator nach einem der Ansprüche 1 bis 4,
**dadurch gekennzeichnet,** daß der Bolzen (48) lösbar an der Führungsgabel (38) angeschlossen ist.

6. Lademanipulator nach einem der Ansprüche 1 bis 4,
**dadurch gekennzeichnet,** daß die Gabelarme (39) der Führungsgabel (38) durch ein Versteifungsmittel (58) miteinander verbunden sind und im Bereich einer Vorrichtung (54) zum Horizontieren einer die Schildzapfen (14) aufnehmenden Waffenplattform (56) gekröpft ausgebildet sind.

7. Lademanipulator nach einem der Ansprüche 1 bis 3,
**dadurch gekennzeichnet,** daß der Positionierer (38) zwischen einem am Kardanring (34) angeschlossenen Gelenk (19) und dem fahrzeugfesten Lager (44) einarmig ausgebildet ist.

8. Lademanipulator nach einem der Ansprüche 1 bis 6,
**dadurch gekennzeichnet,** daß das fahrzeugfeste Lager (44) des Positionierers (38) auf der Seite einer für die Ladeschwinge (20) vorgesehenen Ladeluke (62) mit dem Fahrzeuggehäuse (41) verbunden ist.

9. Lademanipulator nach einem der Ansprüche 1 bis 8,
**dadurch gekennzeichnet,** daß der Kardanring (34) als zylindrische Buchse ausgebildet ist, die in Axialrichtung durch ein lösbares Formschlußmittel (52) auf dem Waffenrohr (16) oder auf dem Wiegenrohr (30) arrettiert ist.

## Claims

1. Loading manipulator (10) for a front-loader mortar (12) with a loading rocker (16) which is pivotable in front of the plate trunnion (14) of the barrel (16) of the weapon about a further axis (18) and which carries a loading tray (36) serving to transport into a position in front of the mouth (28) of the barrel, a projectile (26) stored in the inner chamber (22) of the armoured carrier vehicle (24), characterised by the following features:
(a) the barrel (16) of the weapon or a cradle (30) of the barrel of the weapon contains, in front of the trunnion (14) of the plate, a cardan ring (34) which provides free mobility thereof in the peripheral direction (32) and on which the further axis (18) is provided for the purpose of accommodating the loading rocker (20) and positioning device (38) of the loading rocker (20) together;
(b) the positioning device (38) is pivotable at the end facing away from the cardan ring (34) and mounted so as to be axially displaceable in a bearing (44) provided on the housing (41) of the vehicle.

2. Loading manipulator in accordance with Claim 1, characterised by the fact that the positioning device (38) contains a bearing bolt (48) which passes through the bearing (44) integral with the vehicle and of which the length is such that during the process of elevating the barrel (16) of the weapon and during the accompanying relative movements (46) between the axis (18) provided on the cardan ring (34) and the axis of the trunnion (14) of the plate it is engaged by the bearing (44) with a positive interlock.

3. Loading manipulator in accordance with Claim 1 or 2, characterised by the fact that the axially displaceable bearing bolt (48) of the positioning device (38) is mounted inside a ball-and-socket joint (50) of the bearing (44) integral with the vehicle and which has a pivoting range such that the positioning device (38) can follow the elevation and traversing movements of the barrel (16) of the weapon and the tilting of the carrier vehicle (24) in relation to the barrel (16) of the weapon.

4. Loading manipulator in accordance with any one of Claims 1 to 3, characterised by the fact that the positioning device (38) is designed in the form of a guide fork of which each arm (39) is mounted in an opposed joint (19) on the outside of the cardan ring (34).

5. Loading manipulator in accordance with any one of Claims 1 to 4, characterised by the fact that the bolt (48) is detachably connected to the guide form (38).

6. Loading manipulator in accordance with any one of Claims 1 to 4, characterised by the fact that the arms (39) of the guide form (38) are interconnected by a reinforcement (58) and are cranked in the zone of a device (54) for levelling a weapon platform (56) accommodating the trunnion (14) of the plate.

7. Loading manipulator in accordance with any one of Claims 1 to 3, characterised by the fact that the positioning device (38) is constructed with one arm and situated between a joint (19) connected to the cardan ring (34) and the bearing (44) integral with the weapon.

8. Loading manipulator in accordance with any one of Claims 1 to 6, characterised by the fact that the bearing (44) integral with the vehicle and belonging to the positioning device (38) is connected with the vehicle housing (41) on the side of a loading hatch (62) provided for the loading rocker (20).

9. Loading manipulator in accordance with any one of Claims 1 to 8, characterised by the fact that the cardan ring (34) takes the form of a cylindrical bushing locked in position in the axial direction by a releasable interlocking means (52) on the barrel (16) of the weapon or on the cradle (30) of the barrel.

## Revendications

1. Manipulateur de chargement (10) pour un mortier à chargeur avant (12) avec un bras oscillant de chargement (20), pivotant devant l'axe de tourillon (14) du tube d'arme (16), autour d'un autre axe (18), lequel bras porte un bac de chargement (36) pour le transport d'un projectile (26) stocké dans le volume intérieur (22) d'un véhicule porteur (24) blindé, devant la bouche (28) du tube, caractérisé par les caractéristiques suivantes :
a) le tube (16) ou un berceau (30) du tube contient, devant l'axe de tourillon (14), un anneau de cardan (34) garantissant sa libre mobilité dans la direction périphérique (32), et sur lequel est monté l'autre axe (18) pour le logement commun du bras oscillant de chargement (20) et d'un positionneur (38) du bras (20) ;
b) le positionneur (38) est fixé, à l'extrémité opposée à l'anneau de cardan (34), de manière à pouvoir pivoter et coulisser axialement, dans un palier (44) placé sur la carrosserie du véhicule (41).

2. Manipulateur de chargement selon la revendication 1, caractérisé en ce que le positionneur (38) comporte un axe de palier (48) traversant le palier (44) solidaire du véhicule, et qui a une longueur telle que pendant une opération de pointage en site du tube d'arme (16) et pendant les déplacements relatifs (46) qui en résultent entre l'axe (18) présent sur l'anneau de cardan (34) et l'axe de tourillon (14), il est logé par concordance de forme par le palier (44).

3. Manipulateur de chargement selon la revendication 1 ou 2, caractérisé en ce que l'axe de palier (48), coulissant axialement, du positionneur (38) est monté à l'intérieur d'un joint à rotule (50) du palier (44) solidaire du véhicule, lequel joint à rotule présente une plage de pivotement telle que le positionneur (38) peut suivre les déplacements de pointage en site et en azimut du tube d'arme (16) ainsi que le décalage du véhicule porteur (24) par rapport au tube (16).

4. Manipulateur de chargement selon l'une des revendications 1 à 3, caractérisé en ce que le positionneur (38) est conçu sous la forme d'une fourche de guidage dont les bras de fourche (39) sont montés dans des articulations (19) placées en vis-à-vis sur le côté extérieur de l'anneau de cardan (34).

5. Manipulateur de chargement selon l'une des revendications 1 à 4, caractérisé en ce que l'axe (48) est fixé de manière amovible sur la fourche de guidage (38).

6. Manipulateur de chargement selon l'une des revendications 1 à 4, caractérisé en ce que les bras (39) de la fourche de guidage (38) sont assemblés entre eux par un moyen raidisseur (58) et sont coudés dans la région d'un dispositif (54), pour rendre horizontale une plate-forme d'arme (56) logeant le tourillon (14).

7. Manipulateur de chargement selon l'une des revendications 1 à 3, caractérisé en ce que le positionneur (38) comporte un bras entre une articulation (19) reliée à l'anneau de cardan (34) et le palier (44) solidaire du véhicule.

8. Manipulateur de chargement selon l'une des revendications 1 à 6, caractérisé en ce que le palier (44), solidaire du véhicule, du positionneur (38) est relié au châssis du véhicule (41), sur le côté d'une ouverture de chargement (62) prévue pour le bras oscillant de chargement (20).

9. Manipulateur de chargement selon l'une des revendications 1 à 8, caractérisé en ce que l'anneau de cardan (34) est conçu sous la forme d'une douille cylindrique qui est bloquée axialement sur le tube d'arme (16) ou sur le berceau de tube (30), par un moyen d'assemblage par concordance de forme (52), amovible.
